# EUROPÄISCHE PATENTSCHRIFT

(11) **EP 0 092 887 B1**
(45) Veröffentlichungstag und Bekanntmachung des Hinweises auf die Patenterteilung: **23.07.1986**
(21) Anmeldenummer: 83200587.0
(22) Anmeldetag: 21.04.1983
(51) Int. Cl.: B41F 11/00

(54) **Mehrfarbenrotationsdruckmaschine**
Multicolour rotary printing machine
Machine d'impression rotative polychrome

(30) Priorität: 22.04.1982 CH 2445/82
(43) Veröffentlichungstag der Anmeldung: 02.11.1983
(73) Patentinhaber: DE LA RUE GIORI S.A., 1003 Lausanne (CH)
(72) Erfinder: Germann, Albrecht Josef, D-8700 Würzburg (DE)
(74) Vertreter: Jörchel, Dietrich R.A.

## Beschreibung

Die Erfindung bezieht sich auf eine Bogen-oder Rollen-Mehrfarbenrotationsdruckmaschine, insbesondere zum Druck des sicherheitsuntergrundes auf Wertpapieren, vor allem Banknoten, gemäss dem Oberbegriff des Patentanspruchs 1.

Eine derartige Druckmaschine zum Erzeugen eines Mehrfarbendrucks ist aus der FR-A-2.222.214 bekannt. Bei diesem Mehrfarbendruck handelt es sich um einen Offset- oder indirekten Hochdruck, welcher ein Bild mit überlagerten Farben und Mustern liefert und häufig zum Druck des sicherheitsuntergrundes auf Wertpapieren verwendet wird. In der genannten Patentschrift ist eine kombinierte Druckmaschine beschrieben, deren erstes Druckwerk das Offsetdruckwerk ist, welchem ein Stahlstichdruckwerk als zweites Druckwerk nachgeschaltet ist. Die im Oberbegriff des Patentanspruchs 1 erwähnte Gruppe aus zwei Zylindern gehört dabei zum Stahlstichdruckwerk und besteht aus dem die Stichdruckplatten tragenden Plattenzylinder und dem Gegendruckzylinder. Nach dem Offsetdruckverfahren wird das komplette Druckmuster aus verschiedenfarbigen Teilmustern zusammengesetzt: jedes Teilmuster einer bestimmten Farbe wird durch eine Druckplatte dargestellt, die auf je einem Plattenzylinder angeordnet ist. Es entsteht hierbei eine registerhaltige Ueberlagerung der verschiedenen Farben und Muster. Die Anzahl der Druckplatten und folglich der Plattenzylinder entspricht der Zahl der verschiedenfarbigen Teilmuster, welche das vollständige mehrfarbige Bild bilden.

- Durch die Us-A-2 659 305 ist eine konvertierbare Druckmaschine bekannt, mit welcher wahlweise im Stahlstichdruck-, im Hochdruck- oder im Offsetdruckverfahren gedruckt werden kann zum Stahlstichdruck wird ein mit einem Gegendruckzylinder zusammenwirkender Hauptzylinder mit Stichdruckplatten ausgerüstet: als Einfärbwalzen für die Stichdruckplatten dienen Schablonenwalzen, und eine Wischvorrichtung mit einem Wischzylinder und einem weiteren, mit dem Wischzylinder zusammenarbeitenden Farbabnahmezylinder aus Metall wird in Betriebstellung gebracht. Für den Hochdruck werden die Stichdruckplatten auf dem Hauptzylinder durch Hochdruckplatten ersetzt, und die Wischvorrichtung wird in eine Ausserbetriebsstellung gebracht. Für den Offsetdruck schliesslich wird der Hauptzylinder nach Demontage der Druckplatten mit einem Gummituch bespannt, und die Schablonenwalzen werden durch Plattenzylinder ersetzt. In allen Fällen jedoch wird das Papier im gleichen Druckspalt zwischen Hauptzylinder und Gegendruckzylinder bedruckt, und der Weg der Einfärbung ist derselbe, indem die Farben von den Einfärbwalzen bzw. den diese ersetzenden Plattenzylindern über den Hauptzylinder auf das Papier gelangen.

Ferner ist aus der DE-A-1 152 704 ebenfalls eine konvertierbare Druckmaschine bekannt, die wahlweise für den direkten Hochdruck oder für den Offsetdruck benutzt werden kann. Sie umfasst einen Plattenzylinder, dessen Druckplatten durch mehrere Auftragswalzen eingefärbt werden, einen mit diesem Plattenzylinder zusammenwirkenden Druckzylinder, einen mit diesem Druckzylinder zusammenwirkenden Umführzylinder und eine verstellbare Bogenüberführungstrommel, welche beim Hochdruck das Papier auf den dann als Gegendruckzylinder fungierenden Druckzylinder und beim Offsetdruck auf den Umführzylinder überführt. Im ersten Falle passiert das Papier den Druckspalt zwischen Plattenzylinder und Druckzylinder, im zweiten Falle den Druckspalt zwischen dem dann vom Plattenzylinder eingefärbten und als Gummizylinder fungierenden Druckzylinder und dem Umführzylinder. In diesem Falle müssen bei einer Umstellung der Maschine die Drehrichtungen aller Zylinder, mit Ausnahme der Bogenüberführungstrommel, umgekehrt und ausserdem der Weg des Papiers durch die Maschine geändert werden.

Der Erfindung liegt die Aufgabe zugrunde, eine Rotationsdruckmaschine zu schaffen, mit welcher wahlweise ein Bild mit überlagerten Farben und Druckmustern nach dem. offsetdruckverfahren mittels mehrerer Druckplatten, deren zahl der Anzahl der zu druckenden verschiedenfarbigen Druckmustern entspricht, oder ein Bild mit nebeneinanderliegenden Farben nach dem Sammeldruck- oder "Orlof"-Verfahren mittels einer einzigen, das vollständig zu druckende Muster aufweisenden Hochdruckplatte und mehreren Schablonenwalzen, deren Zahl der Anzahl der zu druckenden Farben entspricht, herstellbar ist und welche auf einfache Weise den Uebergang vom einen zum anderen Druckverfahren ermöglicht.

Diese Aufgabe wird erfindungsgemäss durch die im Kennzeichen des Patentanspruchs 1 angegebenen Merkmale gelöst.

Eine zweckmässige Ausgestaltung der Druckmaschine nach der Erfindung ergibt sich aus dem abhängigen Anspruch 2.

Der Hauptvorteil der Druckmaschine nach der Erfindung ist nicht nur vein technischer Natur, da sie zwei vollständig unterschiedliche Druckverfahren ermöglicht, sondern auch wirtschaftlicher Natur, weil sie dem Benutzer die Wahl des Druckverfahrens bietet, ohne zwei getrennte Maschinen zu Hilfe nehmen zu müssen. So lässt sich insbesondere der Sicherheitsuntergrund von Banknoten wahlweise als Offsetdruck oder als "Orlof"-Druck herstellen. Durch das "Orlof"-Druckverfahren erhält man aufgrund der Hochdruckplatte, die das vollständige Bildmuster aufweist und von dem als Sammelzylinder fungierenden erste, Gummizylinder mehrfarbig eingefärbt wird, ein Mehrfarbenbild, auf welchem das Register zwischen den verschiedenen Farben des Bildmusters perfekt ist; ein derartiges Resultat lässt sich mit irgendwelchen anderen Druckverfahren praktisch nicht erzielen.

Die Umstellung der Maschine nach der Erfindung beim Uebergang von einem zum anderen Druckverfahren ist ausserordentlich einfach.

Die Erfindung wird anhand der Zeichnungen an einem Ausführungsbeispiel einer Bogendruckmaschine näher erläutert.
Figur 1 zeigt schematisch die Lage aller Maschinenteile beim Druck nach dem "Orlof"-Verfahren, und
Figur 2 zeigt schematisch die Lage aller Maschinenteile beim indirekten Hochdruck oder Offsetdruck.

Die beiden Figuren 1 und 2 unterscheiden sich lediglich in der Anordnung einiger Teile der Druckmaschine, und daher sind in beiden Figuren die jeweils selben Maschinenteile mit den gleichen Bezugszeichen bezeichnet.

Die Druckmaschine hat eine bekannte Bogenzuführungsvorrichtung 1, welche einen nicht dargestellten Schuppenanleger, eine Stopptrommel 2, eine Ueberführungstrommel 3 und eine Papierentstaubungs- und Antistatikvorrichtung 5 aufweist. Wahlweise kann ein Bogenrandnumerierwerk 4 vorgesehen sein. Die Bogen gelangen auf einen Gegendruckzylinder 6, welcher sich in Pfeilrichtung dreht, und werden nach der Bedruckung durch ein Kettengreifersystem 20 zu einer Bogenauslage oder aber zu einer weiteren Druckmaschine zwecks Bedruckung der anderen Bogenseite transportiert.

Die auf dem Gegendruckzylinder 6 befindlichen Bogen können gemäss der Erfindung entweder nach dem ""Orlof"-Verfahren (Figur 1) oder im indirekten Hochdruck oder Offsetdruck (Figur 2) bedruckt werden, und zwar vorzugsweise zur Erzeugung eines mehrfarbigen Sicherheitsuntergrundes auf der einen Seite eines Wertpapiers. Zu diesem Zwecke weist die Druckmaschine einen Gummizylinder 7 auf, welcher in beiden Fällen, jedoch auf unterschiedliche Weise verwendet wird.

Beim "Orlof"-Verfahren ist der Gegendruckzylinder 6 vom Gummizylinder 7 abgerückt (Figur 1). In der Praxis ist eine derartige Abstellung des Gegendruckzylinders 6 vom Gummizylinder 7 leicht mit Hilfe eines Exzenters 6b zu erreichen, auf welchem der Körper des Gegendruckzylinders 6 montiert ist. Eine derartige Montage mit Hilfe eines Exzenters ist zur Einstellung des Anpressdruckes und zur Abstellung zweier nicht in Funktion befindlicher Zylinder bekannt; wenn der Exzenter gedreht wird, dann verschiebt sich entsprechend die Achse des betreffenden Zylinders. Es können also für diese Abrückung bereits bei bestehenden Maschinen bekannte Mittel verwendet werden. Wenn die beiden Zylinder voneinander getrennt sind, dann ist der Abstand zwischen ihnen sehr klein, im allgemeinen nur ein oder mehrere Millimeter; der in Figur 1 dargestellte Abstand ist stark übertrieben.

Der Gummizylinder 7 wirkt im betrachteten Beispiel nach Figur 1 mit vier Schablonenwalzen 8 zusammen, welche sektoral ausgeschnittene reliefartige Erhöhungen 8a entsprechend der Kontur der in der betreffenden Farbe zu druckenden Zonen aufweisen; jede dieser Erhöhungen 8a wird ihrerseits durch ein der betreffenden Schablonenwalze 8 zugeordnetes Farbwerk 9 eingefärbt. Diese Schablonenwalzen 8 mit ihren farbannehmenden Erhöhungen 8a sind vorzugsweise aus einem harten Material gefertigt, welches sich selbst im Falle sehr feiner ausgeschnittener Reliefs nicht verformt, so dass ein Sicherheitsuntergrund aus sehr feinen Linien herstellbar ist. Die den Konturen der Erhöhungen 8a entsprechenden Zonen der vier Farben werden auf den Gummizylinder 7 übertragen, welcher als Sammelzylinder fungiert, der diese Farbzonen nebeneinander vereinigt und auf die Druckplatte 10a eines einzigen Plattenzylinders 10 überträgt. Diese Druckplatte 10a ist eine Hochdruckplatte und weist das vollständige, in vier Farben zu druckende Muster auf. Das vollständige, in den verschiedenen Farben eingefärbte Bild wird seinerseits auf einen Gummizylinder 11 übertragen, der einen kleineren Durchmesser als der Gummizylinder 7 hat und mit dem Gegendruckzylinder 6 zusammenwirkt, um das vollständige Bild auf das Papier zu drucken.

Die Maschine weist ausserdem zwei in Berührung befindliche Farbübertragungszylinder 12 und 13 auf, welche dasselbe Bild der auf dem Gummizylinder 7 befindlichen Farbzonen noch einmal von diesem Gummizylinder 7 registerhaltig auf den Plattenzylinder 10 übertragen, wodurch die Einfärbung der Druckplatte 10a verstärkt wird und demzufolge diese Zonen mit den betreffenden Farben besser gedeckt werden. Gemäss der Drehrichtung des Gummizylinders 7 erfolgt zunächst eine Uebertragung des grössten Teils der Farben direkt auf die Druckplatte 10a des Plattenzylinders 10, während die restliche Farbe dann registerhaltig mittels der Farbübertragungszylinder 12 und 13 übertragen wird.

Im betrachteten Beispiel findet, wenn das Papier über den Gegendruckzylinder 6 läuft; nach dem im "Orlof"-Verfahren durchgeführten Druck im selben Arbeitsgang ein weiterer Druck im Feuchtoffsetverfahren statt. Dieser Feuchtoffsetdruck dient insbesondere zum Aufdrucken des einfarbigen Hauptmusters auf einem Wertschein. Das Feuchtoffsetsystem weist einen eine Tiefdruckplatte tragenden Plattenzylinder 14, ein Farbwerk 15 und ein an sich bekanntes Feuchtwerk 16 auf, wobei der Tiefdruckzylinder 14 mit einem Gummizylinder 17 zusammenwirkt, welcher das Bild auf das Papier überträgt. Im betrachteten Falle erhält man also in einem einzigen Druckvorgang einen vollständigen Druck auf einer Wertscheinseite, nämlich den vierfarbigen Sicherheitsuntergrund durch einen Druck nach dem "Orlof"-Verfahren und das einfarbige Hauptmuster durch einen Feuchtoffsetdruck.

Im betrachteten Beispiel beträgt das Verhältnis der Durchmesser der Zylinder 8, 10, 11, 12,13, 14 und 17 einerseits und der Zylinder 6 und 7 andererseits 1: 3; der Umfang der Zylinder 6 und 7 entspricht also den Abmessungen dreier Papierbogen, und entsprechend sind der Gummizylinder 7 und der Gegendruckzylinder 6 mit jeweils drei Gummitüchern 7a bzw. 6a belegt, während der Gummizylinder 11 und die Farbübertragungszylinder 12 und 13 nur je ein Gummituch 11a, 12a bzw. 13a tragen.

Gemäss einer Variante ist es auch möglich, die Lagen des Plattenzylinders 10 und des Gummizylinders 11 zu vertauschen. In diesem Falle findet der Druck auf das Papier direkt durch den Plattenzylinder 10 statt, wobei die Einfärbung der Druckplatte 10a durch den Gummizylinder 11 erfolgt, welcher seinerseits sowohl mit dem Gummizylinder 7 als auch dem Uebertragungszylinder 13 in Berührung steht.

Für den Fall, dass dieselbe Maschine für einen indirekten Hochdruck oder Offsetdruck verwendet werden soll (Figur 2), genügt es, die Schablonenwalzen 8, 8a durch Druckplatten 8b tragende Plattenzylinder 8 zu ersetzen, den Gummizylinder 11 vom Gegendruckzylinder 6 abzustellen, ferner den Plattenzylinder 10 und den Farbübertragungszylinder 12 vom Gummizylinder 7 abzustellen und den Gegendruckzylinder 6 an den Gummizylinder 7 anzustellen, damit sich diese beiden Zylinder berühren. Die Druckplatten 8b sind Hochdruckplatten, wie sie beim Trockenoffsetdruck verwendet werden, und weisen Teilmuster auf, die, wie im vorhergehenden Falle, durch Farbwerke 9 eingefärbt werden. Diese verschiedenfarbigen Teilmuster werden registerhaltig auf dem Gummizylinder 7 vereinigt, welcher in diesem Falle als Sammelzylinder für die das mehrfarbige Gesamtbild bildenden Teilmuster fungiert. Man erhält auf diese Weise beim Durchgang des Papiers zwischen dem Gegendruckzylinder 6 und dem Gummizylinder 7 einen vierfarbigen Trockenoffsetdruck. Dieser mehrfarbige Offsetdruck kann ebenfalls, wie vorstehend erläutert, durch einen einfarbigen Feuchtoffsetdruck mit Hilfe des Tiefdruckzylinders 14 und des Gummizylinders 17 ergänzt werden.

Die Einstellung des Abstandes zwischen den verschiedenen Zylindern, d.h. zwischen dem Gegendruckzylinder 6 und dem Gummizylinder 7, zwischen dem Gummizylinder 11 und dem Gegendruckzylinder-6, zwischen den Zylindern 10 und 12 und dem Gummizylinder 7, sowie die erforderlichen Verschiebungen der anderen, mit diesen Zylindern zusammenwirkenden Zylinder lässt sich durch bekannte Einstellmittel erreichen, insbesondere indem alle Zylinder auf Exzenterbüchsen montiert werden, wie es bereits für den Gegendruckzylinder 6 erwähnt wurde. Die Abstände zwischen nicht zusammenwirkenden Zylindern sind sehr klein und betragen Grössenordnungsmässig im allgemeinen nur einige Millimeter.

Während eines Offsetdrucks werden der Plattenzylinder 10, der Gummizylinder 11 und die Farbübertragungszylinder 12 und 13 nicht verwendet und daher durch Entkupplung vom Antriebssystem der Maschine stillgesetzt.

Selbstverständlich kann im Rahmen der Erfindung auf das beschriebene Feuchtoffsetsystem verzichtet werden, jedoch erlaubt es dieses System, wie erwähnt, einen vollständigen Druck auf der einen Seite eines Wertpapiers zu erhalten.

Ausserdem können die Schablonenwalzen 8, 8a, welche zur Einfärbung des Gummizylinders 7 beim Druck nach dem "Orlof"-Verfahren bestimmt sind, durch Einfärbeschablonen bzw. durch Farbkonturplatten ersetzt werden, welche auf den eigentlichen Rollen bzw. Zylindern befestigbar sind. In diesem Falle genügt es also beim Uebergang von einen zum anderen Druckverfahren, lediglich auf den mit dem Gummizylinder 7 zusammenwirkenden Zylindern 8 die Einfärbeschablonen durch Druckplatten zu ersetzen oder umgekehrt, während die Zylinder bzw. Rollen selber unverändert bleiben und nicht gewechselt zu werden brauchen.

## Patentansprüche

1) Bogen- oder Rollen-Mehrfarbenrotationsdruckmaschine, insbesondere zum Druck des Sicherheitsuntergrundes auf Wertpapieren, vor allem Banknoten, mit einem Gegendruckzylinder (6), mit einem ersten Gummizylinder (7), mit mehreren, durch je ein Farbwerk (9) mit unterschiedlichen Farben eingefärbten Zylindern (8), welche mit dem ersten Gummizylinder (7) zum Aufbringen eines Mehrfarbenbildes zusammenarbeiten, und mit einer Gruppe aus zwei Zylindern, bestehend aus einem Plattenzylinder (10), welcher eine das vollständige, zu druckende Muster aufweisende Druckplatte (10a) trägt, und einem mit diesem Plattenzylinder (10) zusammenwirkenden zweiten Zylinder (11), dadurch gekennzeichnet, dass der Gegendruckzylinder (6) und die beiden Zylinder (10, 11) der erwähnten Gruppe, von denen der Plattenzylinder (10) eine Hochdruckplatte (10a) trägt und der zweite Zylinder ein Gummizylinder (11), ist, zwischen einer Sammeldruckstellung und einer Offsetdruckstellung verstellbar montiert sind, dass in der Sammeldruckstellung der Gegendruckzylinder (6) vom ersten Gummizylinder (7) abgerückt ist, einer (10) der beiden Zylinder (10, 11) der erwähnten Gruppe am ersten Gummizylinder (7) anliegt und der andere Zylinder (11) unter Anpressung des Papiers mit dem Gegendruckzylinder (6) zusammenwirkt und die den ersten Gummizylinder (7) einfärbende, Zylinder Schablonenwalzen (8, 8a) sind, und dass in der Offsetdruckstellung der Gegendruckzylinder (6) unter Anpressung des Papiers mit dem ersten Gummizylinder (7) zusammenwirkt, die beiden Zylinder (10, 11) der erwähnten Gruppe vom ersten Gummizylinder (7) und vom Gegendruckzylinder (6) abgerückt sind und die den ersten Gummizylinder (7) einfärbenden Zylinder Druckplatten (8b) tragende Plattenzylinder (8, 8b) sind.

2. Mehrfarbenrotationsdruckmaschine nach Anspruch 1, dadurch gekennzeichnet, dass in der Sammeldruckstellung von den beiden Zylindern (10, 11) der erwähnten Gruppe der die Hochdruckplatte (10a) aufweisende Plattenzylinder (10) am ersten Gummizylinder (7) anliegt und, in Drehrichtung desselben gesehen, im Abstand hinter diesem Plattenzylinder (10) ein erster Farbübertragungszylinder (12) am ersten Gummizylinder (7) anliegt und ein zweiter Farbübertragungszylinder (13) zwischen diesem ersten Farbübertragungszylinder (12) und dem Plattenzylinder (10) vorgesehen ist.

## Claims

1. Rotary multicolor sheet-fed or web-fed printing machine, in particular for printing the safety background of fiduciary papers, notably banknotes, comprising a counterpressure cylinder (6), a first blanket cylinder (7), a plurality of cylinders (8) each inked by an inking device (9) with different colors cooperating with the first blanket cylinder (7) for applying a multicolor image, and a group of two cylinders, which consists of a plate cylinder (10) carrying a printing plate (10a) representing the complete design to be printed, and of a second cylinder (11) cooperating with said plate cylinder (10), characterised in that the counter-pressure cylinder (6) and the two cylinders (10, 11) of said group of which the plate cylinder (10) carries a typographic plate (10a) and the second cylinder is a blanket cylinder (11), are mounted movably between a collect printing position and an offset printing position, in that in the collect printing position the counter-pressure cylinder (6) is spaced from the first blanket cylinder (7), one (10) of the two cylinders (10, 11) of said group is in contact with the first blanket cylinder (7) and the other cylinder (11) is cooperating with the counter-pressure cylinder (6) thereby pressing the paper against said counter-pressure cylinder (6), and that the cylinders that ink the first blanket cylinder (7) are sectioned inking rollers (8, 8a) and in that in the offset printing position the counter-pressure cylinder (6) is cooperating with the first blanket cylinder (7) thereby pressing the paper against said first blanket cylinder, the two cylinders (10, 11) of said group being spaced from the first blanket cylinder (7) and from the counter-pressure cylinder (6) and that the cylinders that ink the first blanket cylinder (7) are plate cylinders (8, 8b) carrying printing plates (8b).

2. Rotary multicolor printing machine according to claim 1, characterised in that in the collect printing position that one of the two cylinders (10, 11) of said group which carries the typographic plate (10a) is in contact with the first blanket cylinder (7), and that a first color transmission cylinder (12) spaced from and being located in the sense of rotation of said first blanket cylinder, behind said plate cylinder (10) is in contact with said first blanket cylinder (7), and a second color transmission cylinder (13) is provided between said first color transmission cylinder (12) and said plate cylinder (10).

## Revendications

1. Machine d'impression rotative polycolore à la feuille ou à la bobine, en particulier pour l'impression du fond de sécurité de papiers- valeurs, surtout des billets de banque, comprenant un cylindre de contrepression (6), un cylindre porte-blanchets (7), plusieurs rouleaux encreurs (8) à chacun desquels est associé un dispositif d'encrage (9) et qui coopèrent avec le cylindre porte-blanchets (7) pour l'impression d'une image polycolore, et un groupe de deux cylindres comprenant un premier cylindre porte- plaque (10) portant une plaque d'impression (10a) présentant le motif complet à imprimer et un second cylindre (11) coopérant avec ce cylindre porte-plaque (10), caractérisée par le fait que le cylindre de contre-pression (6) et les deux cylindres (10,11) dudit groupe, dont le cylindre porte-plaque (10) porte une plaque typographique (10a) et le second cylindre est un cylindre porte-blanchets (11), sont montés entre une position d'impression Orlof et une position d'impression Offset, le cylindre de contre-pression (6) étant écarté du premier cylindre porte-blanchets (7) dans la position d'impression Orlof, l'un (10) des deux cylindres (10, 11 ) dudit groupe étant en contact avec le premier cylindre porte-blanchets (7) et l'autre cylindre (11) coopérant avec le cylindre de contrepression (6) en pressant le papier, les cylindres encrant le premier cylindre porte-blanchets (7) étant des rouleaux encreurs sectionnés (8, 8a), et par le fait que dans la position d'impression Offset, le cylindre de contre-pression (6) coopère avec le premier cylindre porte-blanchets (7) en pressant le papier, les deux cylindres (10, 11) dudit groupe étant écartés du premier cylindre porte-blanchets (7) et du cylindre de contre-pression (6) et les cylindres encrant le premier cylindre porte-blanchets (7) étant des cylindres porteplaque (8, 8b) portant les plaques d'impression (8b).

2. Machine d'impression selon la revendication 1, caractérisée par le fait que, des deux cylindres (10, 11) dudit groupe, dans la position d'impression Orlof, le cylindre porte-plaque (10), qui porte la plaque typographique (10a), est en contact avec le premier cylindre porte-blanchets (7) et qu'un premier cylindre de transfert de couleur (12), situé à une certaine distance derrière le cylindre porte-plaque (10) dans le sens de rotation du premier cylindre porte-blanchets, est en contact avec le premier cylindre porte-blanchets (7) et qu'un second cylindre de transfert de couleur (13) est prévu entre ce premier cylindre de transfert de couleur (12) et le cylindre porte-plaque (10).
